# EUROPÄISCHE PATENTSCHRIFT

(11) **EP 2 110 326 B1**
(45) Veröffentlichungstag und Bekanntmachung des Hinweises auf die Patenterteilung: **20.06.2012**
(21) Anmeldenummer: 08007419.8
(22) Anmeldetag: 16.04.2008
(51) Int. Cl.: B65B 35/06, B65B 5/10, B65B 59/00, B65B 65/00

(54) **Zuführeinrichtung**
Feeding means
Dispositif d'introduction

(43) Veröffentlichungstag der Anmeldung: 21.10.2009
(73) Patentinhaber: UHLMANN PAC-SYSTEME GmbH & Co. KG, 88471 Laupheim (DE)
(72) Erfinder: Gnann, Kurt, 88400 Biberach (DE); Liebhardt, Jürgen, 88471 Laupheim (DE); Zuleger, Martin, 88480 Achstetten (DE)
(74) Vertreter: Wächter, Jochen

(56) Entgegenhaltungen:
- EP-A- 0 224 017
- WO-A-2007/132697
- US-A1- 2007 271 882

## Beschreibung

Die vorliegende Erfindung betrifft eine Zuführung für einen kontrollierten Transfer von Tabletten, Kapseln, Dragees oder dergleichen in die Näpfe einer kontinuierlich oder getaktet bewegten Folienbahn mit elektronischen Steuerungsbauteilen und eine Grundeinheit für diese Zuführung.

Herkömmlich sind bei einer Zuführung für einen kontrollierten Transfer von Tabletten in die Näpfe einer kontinuierlich oder getaktet bewegten Folienbahn elektrische Steuerungsbauteile außerhalb der Zuführung angeordnet. Die Zuführung weist einen das Schüttgut aufnehmenden Vorratsbehälter auf, aus dem die Tabletten über eine Produktförderung auf eine, einen ersten Antrieb aufweisende Sortierplatte und die entsprechenden Tabletten von dort in Füllröhrchen einer zur Vereinzelung und Sortierung dienenden und einen zweiten Antrieb aufweisenden Absperrschiebereinheit überführbar sind. Weiterhin wird eine Füllschuheinheit benötigt, die über einen dritten Antrieb zur Ablage der Tabletten auf die Folienbahn abgesenkt werden kann. Die elektrischen Steuerungsbauteile sind zur Steuerung dieser Antriebe notwendig, wobei zu beachten ist, dass aufgrund von Tablettenbruch und / oder Tablettenabrieb es in der Zuführung zu einer erhöhten Staubbelastung kommen kann und dass die elektrischen Steuerungsbauteile staubempfindlich sind, so dass bei der herkömmlichen Zuführung die elektrischen Steuerungsbauteile in einem Schaltschrank extern angeordnet sind. Die Zuführung ist auf einem Maschinentisch der Thermoformmaschine angeordnet, wobei der Schaltschrank mit den elektronischen Steuerungsbauteilen in entsprechendem Abstand von der Thermoformmaschine bereitgestellt wird.

Diese Anordnung weist den Nachteil auf, dass die elektrischen Leitungen einzeln in den Schaltschrank geführt werden müssen, weil erst dort die Motoren und Sensoren an die Steuerung angeschlossen werden. Die elektrischen Leitungen befinden sich auf der Füllstrecke, auf der sie mit Tablettenstaub verschmutzt werden können, wodurch ein erhöhter Reinigungsaufwand notwendig wird. Weiterhin benötigt dieser Schaltschrank einen zusätzlichen Platz neben der Thermoformmaschine und kann unter Umständen einen Zugang zur besseren Bedienbarkeit der Thermoformmaschine verstellen. Ähnliche Zuführungen sind aus EP 0 224 017 A und WO 2007/132 697 A bekannt.

Der Erfindung liegt somit die Aufgabe zugrunde, eine Zuführung für einen kontrollierten Transfer von als Schüttgut bereitgehaltenen Produkten in die Näpfe einer kontinuierlich oder getaktet bewegten Folienbahn bereit zu stellen, die die oben genannten Nachteile überwindet. Die Zuführung weist einen das Schüttgut aufnehmenden Vorratsbehälter auf aus dem die Produkte über eine Produktförderung auf eine einen ersten Antrieb aufweisende Sortierplatte und die entsprechend ausgerichteten Produkte von dort in eine Vereinzelungs- und Sortiervorrichtung mit einem zweiten Antrieb überführbar sind. Außerdem umfasst sie eine Transfereinheit, die zur Ablage der Produkte auf die Folienbahn über einen dritten Antrieb abgesenkt werden kann, eine Grundeinheit und elektrische Steuerungsbauteile für den ersten bis dritten Antrieb. Die elektrischen Steuerungsbauteile sind in einem staubdicht abgeschlossenen Bereich in einem integrierten Schaltschrank in der Grundeinheit angeordnet, wobei der integrierte Schaltschrank an einer schwenkbaren Tür der Grundeinheit angeordnet ist, die zum Freigeben und Verschließen eines Zugangs für mechanische Wartungen in der Grundeinheit dient. Dadurch wird ein platzsparender Aufbau ohne Beeinträchtigung der Zuverlässigkeit der elektrischen Bauteile erreicht. Weiterhin ermöglicht dies eine schnellere Reinigung der Füllstrecke. Ein zusätzlicher Vorteil liegt in einer geringeren Störanfälligkeit der Servokabel, da diese nicht zwischengesteckt sind. Außerden können mechanische Wartungsarbeiten in der Grundeinheit einfacher durchgeführt werden.

Bei einem vorteilhaften Ausführungsbeispiel umfasst die Vereinzelungs- und Sortiervorrichtung eine Füllröhrchen aufweisende Absperrschiebereinheit und umfasst die Transfereinheit eine Füllschuheinheit. Dadurch kann auf einfache Weise das Vereinzeln und das Sortieren sowie der Transfer durchgeführt werden.

Bei einem vorteilhaften Ausführungsbeispiel der Zuführung weist der integrierte Schaltschrank eine Schaltschranktür mit einer ersten Schließvorrichtung und eine zweite Schließvorrichtung für die Tür der Grundeinheit auf, wobei die erste und die zweite Schließvorrichtung für unterschiedliche Schlüssel ausgestaltet sind. Dies hat den Vorteil, dass die Zugänge für die elektrische und die mechanische Wartung automatisch getrennt voneinander gehandhabt werden.

Besonders bevorzugt ist bei der Zuführung die Tür als eine rückwärtige Tür der Grundeinheit ausgebildet, wodurch die Bedienbarkeit erhöht wird.

Nach einem weiteren Ausführungsbeispiel der Zuführung hat es sich als vorteilhaft erwiesen, wenn ein Kühlmittelkreislauf in dem integrierten Schaltschrank und ein Kühlmittelanschluss, insbesondere in der Schaltschranktür an der Außenseite des Schaltschrankes angeordnet sind. Auf diese Weise kann die Abwärme besser abgeführt und die Zuverlässigkeit und die Lebensdauer der elektrischen Steuerung erhöht werden. Aufgrund des staubdichten Abschlusses des integrierten Schaltschrankes gegenüber der Grundeinheit, die durch Tablettenstaub belastet ist, kann die elektrische Steuerung zusätzlich durch Lüfter im Umluftverfahren zum Transport der Abwärme an den Kühlmittelkreislauf gekühlt werden.

Im Folgenden wird die Erfindung an in der Zeichnung dargestellten Ausführungsbeispielen näher erläutert; es zeigen:
- Fig. 1a: eine perspektivische Darstellung einer erfindungsgemäßen Zuführung mit Grundeinheit und Absperrschiebereinheit,
- Fig. 1 b: eine Seitenansicht der Zuführung aus Figur 1,
- Fig. 2: eine perspektivische Darstellung der Grundeinheit mit einem integrierten Schaltschrank in einem vollständig geschlossenen Zustand,
- Fig. 3: eine perspektivische Darstellung der Grundeinheit mit dem integrierten Schaltschrank nach Fig. 2, bei der ein erster Zugang für mechanische Wartungen geöffnet ist,
- Fig. 4: eine perspektivische Darstellung der Grundeinheit mit dem integrierten Schaltschrank nach Fig. 2, bei der ein zweiter Zugang für elektrische Wartungen geöffnet ist, und
- Fig. 5: eine schematische Darstellung einer Anordnung elektrischer Antriebe und eines Schlittens zur Aufsynchronisation in der Grundeinheit mit dem integrierten Schaltschrank.

Fig. 1a zeigt eine perspektivische Darstellung einer Zuführung 20 mit einer Grundeinheit 1 und einer Absperrschiebereinheit 11 und Fig. 1b zeigt eine Seitenansicht der Zuführung 20. Die Zuführung 20 dient für einen kontrollierten Transfer von Tablette, Kapseln, Dragees oder dergleichen, in die Näpfe einer kontinuierlich oder getaktet bewegten Folienbahn. Die Zuführung 20 weist eine Absperrschiebereinheit 11, eine Sortierplatte 12, Füllröhrchen 13, einen Vorratsbehälter 14, eine Produktförderung 15 und eine Füllschuheinheit 16 auf. Die Tabletten werden aus dem Vorratsbehälter 14 über die Produktförderung 15 auf die Sortierplatte 12 überführt. Über einen ersten Antrieb wird die Sortierplatte 12 so bewegt, dass die Tabletten in die Füllröhrchen 13 einer Absperrschiebereinheit 11 einsortiert werden. In der Absperrschiebereinheit 11 werden Absperrschieberplatten über einen zweiten Antrieb, wie z. B. einen Pneumatikzylinder, derart bewegt, dass die Tabletten vereinzelt und sortiert sowie in Füllschuhe der Füllschuheinheit 16 überführt werden. Eine Formateinheit, die die Absperrschiebereinheit 11, die Sortierplatte 12 und die Füllschuheinheit 16 umfasst, wird zur Ablage der Tabletten auf die Folienbahn aufsynchronisiert und über einen dritten Antrieb abgesenkt. Diese Antriebe können vollständig oder teilweise von elektrischen Steuerungsbauteilen gesteuert werden. Durch Tablettenbruch oder Tablettenabrieb kann es zu einer erhöhten Staubbelastung in der Zuführung 20 und in der Umgebung der Zuführung 20 kommen.

Fig. 2 zeigt die Grundeinheit 1 für die Zuführung 20, bei der ein integrierter Schaltschrank 2 in der Grundeinheit 1 angeordnet ist. Bei dem integrierten Schaltschrank 2 ist eine Wand als eine Wand der Grundeinheit 1 ausgebildet, wobei in dem in der Fig. 2 gezeigten Ausführungsbeispiel eine Wand des integrierten Schaltschranks 2 als eine Rückwand der Grundeinheit 1 ausgebildet ist. Da die Platzverhältnisse in dem integrierten Schaltschrank 2 für die Zuführung 20 einer Thermoformmaschine sehr beengt sind und es vorteilhaft ist, die Anzahl der Leitungen auf der Füllstrecke zu verringern, ist der integrierte Schaltschrank 2 vollständig in die Grundeinheit 1 integriert. Bevorzugt bildet eine Wand des integrierten Schaltschranks 2 die Rückwand der Grundeinheit 1.

Fig. 3 zeigt die Grundeinheit 1 mit integriertem Schaltschrank 2 bei der ein zweiter Zugang 5 für mechanische Wartungen in der Grundeinheit 1 geöffnet ist. Der integrierte Schaltschrank 2 ist in der Grundeinheit 1 derart schwenkbar angeordnet, dass der integrierte Schaltschrank 2 als eine rückwärtige Tür 10 der Grundeinheit 1 zum Freigeben und Verschließen des Zugangs 5 für die mechanischen Wartungsarbeiten dient. Für eventuelle Wartungsarbeiten an den mechanischen Bauteilen kann der integrierte Schaltschrank 2 mitsamt den elektrischen Bauteilen aufgeschwenkt werden, um den zweiten Zugang 5 zu öffnen, wobei dieser zweite Zugang 5 ohne Berührung der elektrischen Bauteile geöffnet werden kann. Somit ist es möglich, mechanische Wartungsarbeiten durch einen Mechaniker ohne Unterstützung eines Elektrikers durchzuführen.

In der Fig. 4 ist der integrierte Schaltschrank 2 in einem geöffneten Zustand gezeigt, bei dem eine aufgeschwenkte Schaltschranktür 3 einen ersten Zugang 4 für elektrische Wartungsarbeiten freigibt. Diese Schaltschranktür 3 entspricht einer herkömmlichen Schaltschranktür, die nur mit einem Spezialschlüssel geöffnet werden kann, um elektrische Wartungsarbeiten durchzuführen. Demzufolge sind eine erste Schließvorrichtung für den Schaltschrank 2 und eine zweite Schließvorrichtung für die Tür 10 der Grundeinheit 1 für unterschiedliche Schlüssel ausgestaltet.

In der Fig. 2 ist gezeigt, dass der integrierte Schaltschrank 2 einen Kühlmittelanschluss 6 an der Schaltschranktür 3 für einen Kühlmittelkreis aufweisen kann. Der Kühlmittelkreis ist z. B. als eine Kühlmittelplatte in der Schaltschranktür 3 ausgebildet, um auf einfache Weise die Abwärme aus dem integrierten Schaltschrank 2 abzuführen.

In der Fig. 5 ist eine schematische Darstellung einer Anordnung elektrischer Antriebe 8 und eines Schlittens 9 zur Aufsynchronisation in der Grundeinheit 1 mit dem integrierten Schaltschrank 2 gezeigt. In der Grundeinheit 1 sind der Schlitten 9 zur Aufsynchronisation und die elektrischen Antriebe 8 für die Zuführung derart angeordnet, dass die elektrischen Antriebe 8 ortsfest sind. Das Außengehäuse der Grundeinheit 1 mit den Gehäusewänden 7 ist ortsfest und die elektrischen Antriebe 8 sind so angeordnet, dass sie nur Formatverstellungen mit ausführen, wobei die vollständigen Bewegungen, wie z. B. Aufsynchronisation, Einsortieren und Absenken von den Antrieben 8 nicht mit ausgeführt werden. Die mechanischen Bewegungen werden über ein Schlittenprinzip im Inneren der Zuführung durchgeführt, wodurch die elektrischen Antriebe 8 in Folienlaufrichtung ortsfest bleiben.

## Patentansprüche

1. Zuführung (20) für einen kontrollierten Transfer von als Schüttgut bereitgehaltenen Produkten in die Näpfe einer kontinuierlich oder getaktet bewegten Folienbahn, mit:
einem das Schüttgut aufnehmenden Vorratsbehälter (14), aus dem die Produkte über eine Produktförderung (15) auf eine einen ersten Antrieb aufweisende Sortierplatte (12) und die entsprechend ausgerichteten Produkte von dort in eine Vereinzelungs- und Sortiervorrichtung mit einem zweiten Antrieb überführbar sind,
einer Transfereinheit, die zur Ablage der Produkte auf die Folienbahn über einen dritten Antrieb abgesenkt werden kann,
einer Grundeinheit (1), und
elektrischen Steuerungsbauteilen für den ersten bis dritten Antrieb,
**dadurch gekennzeichnet, dass**
die elektrischen Steuerungsbauteile in einem staubdicht abgeschlossenen Bereich in einem integrierten Schaltschrank (2) in der Grundeinheit (1) angeordnet sind, wobei der integrierte Schaltschrank an einer schwenkbaren Tür der Grundeinheit (1) angeordnet ist, die zum Freigeben und Verschließen eines Zugangs (5) für mechanische Wartungen in der Grundeinheit (1) dient.

2. Zuführung (20) nach Anspruch 1, **dadurch gekennzeichnet, dass** die Transfereinheit eine Füllschuheinheit (16) und die Vereinzelungs- und Sortiervorrichtung eine Absperreinheit (11) mit Füllröhrchen (13) umfasst.

3. Zuführung (20) nach Anspruch 1 oder 2, **dadurch gekennzeichnet, dass** der integrierte Schaltschrank (2) eine Schaltschranktür (3) mit einer ersten Schließvorrichtung aufweist und dass die Tür (10) der Grundeinheit (1) eine zweite Schließvorrichtung aufweist, wobei die erste und die zweite Schließvorrichtung für unterschiedliche Schlüssel ausgestaltet sind.

4. Zuführung (20) nach einem der vorangehenden Ansprüche, **dadurch gekennzeichnet, dass** die Tür (10) der Grundeinheit (1) als eine rückwärtige Tür (10) der Grundeinheit (1) ausgebildet ist.

5. Zuführung (20) nach einem der vorangehenden Ansprüche, **gekennzeichnet durch** einen Kühlmittelkreislauf in dem integrierten Schaltschrank (2), insbesondere in der Schaltschranktür (3), und einen Kühlmittelanschluss (6) an der Außenseite des Schaltschrankes (6), insbesondere an der Schaltschranktür (3).

## Claims

1. Feeder (20) for the controlled transfer of products available as bulk goods into the pockets of a continuously or cyclically moved web of sheeting, comprising:
a supply container (14) for holding the bulk goods, from which the products can be transferred via a product conveyor (15) to a sorting plate (12) comprising a first drive, and the correspondingly orientated products can be transferred from there into a separation and sorting device comprising a second drive,
a transfer unit which can be lowered via a third drive for depositing products onto the web of sheeting,
a base unit (1), and
electrical control components for the first to the third drive,
**characterised in that** the electrical control components are arranged in an integrated switch box (2) in the base unit (1) in a region which is sealed in a dust-tight manner, the integrated switch box being arranged on a pivotable door of the base unit (1), which door serves for opening and closing an access point (5) for mechanical maintenance in the base unit (1).

2. Feeder (20) according to claim 1, **characterised in that** the transfer unit comprises a filling shoe unit (16) and the separation and sorting device comprises a blocking unit (11) having filling tubes (13).

3. Feeder (20) according to either claim 1 or claim 2, **characterised in that** the integrated switch box (2) comprises a switch box door (3) having a first locking device, and **in that** the door (10) of the base unit (1) comprises a second locking device, the first and the second locking device being configured for different keys.

4. Feeder (20) according to any one of the preceding claims, **characterised in that** the door (10) of the base unit (1) is formed as a rear door (10) of the base unit (1).

5. Feeder (20) according to any one of the preceding claims, **characterised by** a coolant circuit in the integrated switch box (2), in particular in the switch box door (3), and a coolant connection (6) on the outside of the switch box (6), in particular on the switch box door (3).

## Revendications

1. Alimentation (20) pour un transfert contrôlé de produits, préparés sous de matière en vrac, dans les alvéolés d'une bande de feuille déplacée en contenu ou en cadence, comprenant :
un réservoir (14) recevant la matière en vrac, à partir duquel les produits peuvent être transférés, par l'intermédiaire d'un transport de produits (15), sur une plaque de tri (12) pourvue d'un premier entraînement et d' où les produits orientées en conséquence sont transférables dans un dispositif de tri et de séparation pourvu d'un entraînement,
une unité de transfert, qui peut être abaissée par l'intermédiaire d'un troisième entraînement pour le dépôt des produits sur la bande de feuille,
une unité de base (1), et
des composantes de commande électriques pour le premier au troisième entraînement,
**caractérisée en ce que**
les composants de commande électriques sont disposés dans une zone fermée étanche aux poussières dans une armoire de commande intégrée (2) de l'unité de base (1), l'armoire de commande intégrée étant disposée sur une porte pivotante de l'unité de base (1), laquelle porte sert à l'ouverture et à la fermeture d'un accès (5) pour des maintenances mécaniques dans l'unité de base (1).

2. Alimentation (20) selon la revendication 1, **caractérisée en ce que** l'unité de transfert comprend une unité de sabots de remplissage (16) et le dispositif de tri et de séparation comprend une unité d'arrêt (11) avec des tubes de remplissage (13).

3. Alimentation (20) selon l'une des revendications 1 et 2, **caractérisée en ce que** l'armoire de commande intégrée (2) présente une porte (3) avec un premier dispositif de fermeture, et que la porte (10) de l'unité de base (1) présente un dispositif de fermeture, le premier et le second dispositifs de fermeture étant configurés pour des clés différentes.

4. Alimentation (20) selon l'une des revendications précédentes, **caractérisée en ce que** la porte (10) de l'unité de base (1) est réalisés sous formé de porte arrière (10) de l'unité de base (1).

5. Alimentation (20) selon l'une des revendications précédentes, **caractérisée par** un circuit d'agent de refroidissement dans l'armoire de commande (2) intégrée, en particulier dans la porte (3) de l'armoire de commande, et par un raccord d'agent de refroidissement (6) sur le côté extérieur de l'armoire de commande (2), en particulier sur la porte (3) de l'armoire de commande.
